# EUROPÄISCHE PATENTSCHRIFT

(11) **EP 1 022 439 B1**
(45) Veröffentlichungstag und Bekanntmachung des Hinweises auf die Patenterteilung: **06.05.2004**
(21) Anmeldenummer: 99810037.4
(22) Anmeldetag: 20.01.1999
(51) Int. Cl.: F01D 25/24, F01D 25/26

(54) **Gehäuse für eine Dampf- oder eine Gasturbine**
Steam or gas turbine casing
Carter de turbine à vapeur ou à gaz

(43) Veröffentlichungstag der Anmeldung: 26.07.2000
(73) Patentinhaber: ALSTOM Technology Ltd, 5400 Baden (CH)
(72) Erfinder: Beerens, Christoph, Dr., 79804 Dogern (DE); Huster, Josef, 5507 Mellingen (CH)

(56) Entgegenhaltungen:
- DE-A- 19 544 011
- DE-C- 19 806 809
- GB-A- 2 034 825
- GB-A- 2 035 152
- US-A- 4 551 065

## Beschreibung

### TECHNISCHES GEBIET

Die Erfindung betrifft ein Gehäuse für eine Dampf- oder eine Gasturbine, welches aus einer Schale und zwei Flanschen besteht.

### STAND DER TECHNIK

Es sind Verdichtergehäuse für Gasturbinen bekannt, welche aus einer Schale und zwei Flanschen bestehen. Diese Gehäuse weisen im oberen und unteren Bereich der Schale einen Pseudoflansch auf. Diese haben aber den Nachteil, dass bei Betrieb der Gasturbine aufgrund der höheren mittleren Temperatur im Bereich des Pseudoflanschs grössere radiale Dehnungen auftreten und somit das Gehäuse von seiner runden Form abweicht. Diese Verformungen führen zu einem verringerten Wirkungsgrad, da sich der Spalt zwischen dem Gehäuse und den Enden der Turbinenschaufeln vergrössert und an dieser Stelle Dampf oder Luft ungehindert durchströmen kann, ohne Arbeit an der Turbine zu verrichten.

Es sind auch Gehäuse für Dampfturbinen bekannt, welche aus einer Schale und zwei Flanschen bestehen und welche in den horizontalen Flanschen vertikale Schlitze aufweisen. Das führt aber aufgrund der Temperaturverteilung in der Schale und den Flanschen dazu, dass die Schale durch die Befestigung der massiven Flansche mit Schrauben starken Verformungen unterworfen ist. Diese Verformungen wirken sich sowohl radial als auch axial auf das Gehäuse aus. Radial wird aus der runden Schalenform eine ellipsoide Form, indem sich die Schale nach oben ausdehnt und die beiden Flansche leicht nach innen verschoben werden. Axial wirken sich die radialen Effekte aufgrund der unterschiedlichen Temperaturverteilung innerhalb des Gehäuses verschieden aus und führen so ebenfalls zu einer Verformung. Diese Verformungen führen durch ein notwendiger vergrössertes Radialspiel zwischen dem Gehäuse und den Enden der Turbinenschaufeln zu einem geringeren Wirkungsgrad, da vermehrt Dampf ohne Arbeit an der Turbine zu verrichten durchströmen kann. Die Schlitze, welche die Trennflansche aufweisen, mindern insbesondere die axiale Verformung des Gehäuses, sind aber alleine nicht ausreichend, um die radialen Verformungen und damit den verringerten Wirkungsgrad zu verhindern.

Weiter sind Konstruktionen bekannt, welche die Verformung eines Dampfturbinengehäuses durch Schrumpfringe verhindern. Diese Konstruktionen haben aber den Nachteil, dass sie sehr teuer und spezielle Montagevorrichtungen dafür nötig sind.

US-A-4,551,065 offenbart ein Gehäuse entsprechend dem Oberbegriff des Anspruchs 1.

GB-A-2 0 035 12 offenbart ein Verfahren zur Herstellung eines Gehäuses für eine Gasturbine.

### DARSTELLUNG DER ERFINDUNG

Es ist die Aufgabe der Erfindung, ein Gehäuse für eine Dampf- oder eine Gasturbine zu konstruieren, weiches seine runde Form in Betrieb beibehält oder nur verhältnismässig geringe Verformungen aufweist, um so das Radialspiel zwischen dem Gehäuse und den Enden der Turbinenschaufeln zu verkleinern und den damit verbundenen geringeren Wirkungsgrad zu verhindern. Zudem sollen teure Konstruktionen und Montagevorrichtungen vermieden werden.

Erfindungsgemäss wird die Aufgabe dadurch gelöst, dass die Schale verschiedene Wandstärken in einem oberen, den Flanschen abgewandten Bereich, in zwei mittleren Bereichen und in zwei unteren, den Flanschen zugewandten Bereichen aufweist, wobei die Wandstärke des oberen, den Flanschen abgewandten Bereichs gegenüber der Wandstärke der unteren, den Flanschen zugewandten Bereiche verstärkt ist und die Wandstärke der mittleren Bereiche variabel ist, so dass der obere, den Flanschen abgewandte Bereich und die unteren, den Flanschen zugewandten Bereiche stetig ineinander übergehen.

Ein Vorteil dieser Erfindung liegt darin, dass durch die Variation der Wandstärke der Schale des Gehäuses eine Verformung in eine ellipsoide Form sowohl in radialer Richtung als auch in axialer Richtung deutlich vermindert wird. Das Gehäuse hat somit einen geringes Radialspiel zwischen dem Gehäuse und den Enden der Turbinenschaufeln und weist dadurch einen wesentlich verbesserten Wirkungsgrad gegenüber dem Stand der Technik auf. Insgesamt wird durch die Erfindung ein verbesserter Wirkungsgrad von 0.2 % bis 0.3 % einer Dampfturbine erreicht.

Weitere Ausgestaltungsmöglichkeiten der Erfindung sind Gegenstände der abhängigen Ansprüche.

### KURZE BESCHREIBUNG DER ZEICHNUNG

Die einzige Figur zeigt einen Schnitt durch eine Ausführungsform eines erfindungsgemässen Gehäuses.

### WEG ZUR AUSFÜHRUNG DER ERFINDUNG

Die einzige Figur zeigt einen Schnitt durch eine Ausführungsform eines erfindungsgemässen Gehäuses 1, welches für Dampf- oder Gasturbinen verwendet wird. Das gesamte Gehäuse besteht aus zwei gleichen Hälften, von denen nur eine dargestellt ist. Das Gehäuse 1 besteht aus einer Schale 2 und zwei Flanschen 3, weiche zur Befestigung an den Flanschen der nicht dargestellten zweite Hälfte des Gehäuses 1 dient. Die Wandstärke der Schale 2 variiert in verschiedenen Bereichen. Ein oberer, den Flanschen abgewandter Bereich 5 ist gegenüber den unteren, den Flanschen zugewandten Bereichen 7 verstärkt. In der dargestellten Ausführungsform entspricht die Wanddicke des oberen, den Flanschen abgewandten Bereichs 5 der 1.5fachen Wandstärke der unteren, den Flanschen zugewandten Bereiche 7. Im welchem Masse der obere Bereich verstärkt wird, kann aber verschieden sein und hängt von der Auslegung der Turbine und somit vom Betriebsdruck und von der Betriebstemperatur ab. Es hat sich allerdings gezeigt, dass die Verstärkung des oberen, den Flanschen abgewandten Bereichs 5 nicht mehr als das zweifache der Wandstärke der unteren, den Flanschen zugewandten Bereiche 7 haben sollte. Der obere, den Flanschen abgewandte Bereich 5 und die unteren, den Flanschen zugewandte Bereiche 7 werden auf jeder Seite durch einen mittleren Bereich 6 verbunden. Die Wandstärke dieser mittleren Bereiche 6 variiert, so dass auf jeder Seite beide angrenzenden Bereiche 5,7 stetig ineinander übergehen. Vorteilhaft ist im dargestellten Ausführungsbeispiel der obere, den Flanschen abgewandte Bereich 5 mit 45° um die mittlere Achse 4 des Gehäuses 1 angeordnet. Im Anschluss daran schliesst sich zu beiden Seiten der mittlere Bereich 6 mit 15° an. Es sind aber auch andere Winkel denkbar, um eine erfindungsgemässe Wirkung der Konstruktion zu erhalten. Da die mittleren Bereiche 6 und besonders der obere, den Flanschen abgewandte Bereich 5 durch die dickere Wandstärke steifer als die nicht verstärkten unteren, den Flanschen zugewandten Bereiche 7 sind, lassen sie während des Betriebs aufgrund der Temperaturverteilung weniger Verformungen zu. Die unteren, den Flanschen zugewandten Bereiche 7 lassen sich mehr verformen und wirken wie ein Gelenk, welches zwischen den sehr massiv ausgearbeiteten und mit Schrauben befestigten Flanschen 3 und den teilverstärkten mittleren Bereichen 6 bzw. dem verstärkten oberen, den Flanschen abgewandten Bereich 5 ausgleichend wirkt. Insgesamt führt dies zu kleineren radialen und axialen Verformungen des Gehäuses 1 und so bleibt das Gehäuse 1 bei Betrieb der Turbine deutlich runder. Durch ein kleineres Radialspiel zwischen dem Gehäuse 1 und den Enden der nicht dargestellten Turbinenschaufeln wird so der Wirkungsgrad deutlich erhöht.

### BEZUGSZEICHENLISTE

- **1**: Gehäuse
- **2**: Schale
- **3**: Flansch
- **4**: Mittlere Achse
- **5**: Oberer Bereich
- **6**: Mittlere Bereiche
- **7**: Untere Bereiche

## Patentansprüche

1. Gehäuse (1) für eine Dampf- oder eine Gasturbine, bestehend aus zwei halbzylindrischen Schalen (2), die in der Ebene der Gehäuseachse über Flansche (3) verbunden sind,
**dadurch gekennzeichnet, dass**
jede der Schalen (2) verschiedene Wandstärken in einem oberen, den Flanschen abgewandten Bereich (5), in zwei mittleren Bereichen (6) und in zwei unteren, den Flanschen zugewandten Bereichen (7) aufweist, wobei
- die Wandstärke des oberen, den Flanschen abgewandten Bereichs (5) gegenüber der Wandstärke der unteren, den Flanschen zugewandten Bereiche (7) verstärkt ist und
- die Wandstärke der mittleren Bereiche (6) variabel ist, so dass der obere, den Flanschen abgewandte Bereich (5) und die unteren, den Flanschen zugewandten Bereiche (7) stetig ineinander übergehen.

2. Gehäuse (1) nach Anspruch 1,
**dadurch gekennzeichnet, dass**
der obere, den Flanschen abgewandte Bereich (5) in einem Winkel von 45° um die Mittelachse (4) des Gehäuses (1) angeordnet ist und die mittleren Bereiche (6) sich mit einem Winkel von 15° daran anschliessen.

3. Gehäuse (1) nach Anspruch 3
**dadurch gekennzeichnet, dass**
die Wandstärke des oberen, den Flanschen abgewandten Bereichs (5) maximal das 2fache der Wandstärke der unteren, den Flanschen zugewandten Bereiche (7) hat.

4. Gehäuse (1) nach Anspruch 3,
**dadurch gekennzeichnet, dass**
die Wandstärke des oberen, den Flanschen abgewandten Bereichs (5) das 1.5fache der Wandstärke der unteren, den Flanschen zugewandten Bereiche (7) hat.

## Claims

1. Casing (1) for a steam or gas turbine, comprising two semi-cylindrical shells (2) which are connected in the plane of the casing axis via flanges (3),
**characterized in that**
each of the shells (2) has different wall thicknesses in the upper region (5) facing away from the flanges, in two central regions (6) and in two lower regions (7) facing the flanges, in which case
- the wall thickness of the upper region (5) facing away from the flanges is reinforced in comparison with the wall thickness of the lower regions (7) facing the flanges, and
- the wall thickness of the central regions (6) is variable such that the upper region (5) facing away from the flanges and the lower regions (7) facing the flanges merge continuously into one another.

2. Casing (1) according to Claim 1,
**characterized in that**
the upper region (5) facing away from the flanges is arranged at an angle of 45° to the centre axis (4) of the casing (1), and the central regions (6) are connecting to it at an angle of 15°.

3. Casing (1) according to Claim 3,
**characterized in that**
the wall thickness of the upper region (5) facing away from the flanges has a maximum of twice the wall thickness of the lower regions (7) facing away from the flanges.

4. Casing (1) according to Claim 3,
**characterized in that**
the wall thickness of the upper region (5) facing away from the flanges has 1.5 times the wall thickness of the lower regions (7) facing away from the flanges.

## Revendications

1. Carter (1) pour une turbine à vapeur ou à gaz, se composant de deux coques semi-cylindriques (2) qui sont connectées dans le plan de l'axe du carter par des brides (3),
**caractérisé en ce que**
chacune des coques (2) présente diverses épaisseurs de paroi dans une région supérieure (5) opposée aux brides, dans deux régions centrales (6) et dans deux régions inférieures (7) tournées vers les brides,
- l'épaisseur de paroi de la région supérieure (5) opposée aux brides étant renforcée par rapport à l'épaisseur de paroi des régions inférieures (7) tournées vers les brides et
- l'épaisseur de paroi des régions centrales (6) étant variable de sorte que la région supérieure (5) opposée aux brides et les régions inférieures (7) tournées vers les brides se prolongent en continu les unes dans les autres.

2. Carter (1) selon la revendication 1,
**caractérisé en ce que**
la région supérieure (5) opposée aux brides est disposée suivant un angle de 45° autour de l'axe médian (4) du carter (1) et les régions centrales (6) s'y raccordent avec un angle de 15°.

3. Carter (1) selon la revendication 3,
**caractérisé en ce que**
l'épaisseur de paroi de la région supérieure (5) opposée aux brides a au maximum le double de l'épaisseur de paroi des régions inférieures (7) tournées vers les brides.

4. Carter (1) selon la revendication 3,
**caractérisé en ce que**
l'épaisseur de paroi de la région supérieure (5) opposée aux brides a une épaisseur de paroi une fois et demie plus grande que l'épaisseur de paroi des régions inférieures (7) tournées vers les brides.
